# FASCICULE DE BREVET EUROPEEN

(11) **EP 2 544 055 B1**
(45) Date de publication et mention de la délivrance du brevet: **08.11.2017**
(21) Numéro de dépôt: 11173107.1
(22) Date de dépôt: 07.07.2011
(51) Int. Cl.: G04F 7/08, G04B 19/26, G04B 45/02, G04B 47/06, G04B 19/22, G04B 19/23

(54) **Affichage d'une grandeur physique sur un support d'affichage horloger**
Anzeige einer physikalischen Größe auf einem Uhranzeigeträger
Display of a physical magnitude on a clock display medium

(43) Date de publication de la demande: 09.01.2013
(73) Titulaire: Blancpain S.A., 1348 Le Brassus (CH)
(72) Inventeur: Rochat, Marco, 1348 Le Brassus (CH); Hayek, Marc-Alexander, CH-1096 Cully (CH)
(74) Mandataire: Giraud, Eric

(56) Documents cités:
- EP-A1- 0 921 451
- EP-A1- 2 360 535
- EP-A2- 2 141 558

## Description

### Domaine de l'invention

L'invention concerne un mouvement d'horlogerie entraînant au moins un mobile de sortie, depuis une source de mouvement fixée sur une platine ou un pont que comporte ledit mouvement, ladite source de mouvement étant constituée, ou par des moyens de génération d'une grandeur temporelle, ou des moyens de repérage d'une grandeur d'état d'un organe de commande dudit mouvement, ou des moyens de mesure ou de mémorisation d'une grandeur physique externe audit mouvement, la position dudit mobile de sortie étant liée à une valeur instantanée de ladite grandeur, respectivement de ladite grandeur temporelle, ou de ladite grandeur d'état, ou de ladite grandeur physique, selon la nature de ladite source de mouvement, où ladite valeur instantanée est affichée sur un support d'affichage pivotant fou par rapport à ladite platine ou audit pont porteuse ou porteur de ladite source de mouvement.

L'invention concerne encore une pièce d'horlogerie comportant au moins un tel mouvement d'horlogerie.

L'invention concerne le domaine de l'horlogerie, et plus précisément des montres, en particulier des montres mécaniques.

### Arrière-plan de l'invention

Dès qu'une pièce d'horlogerie, notamment une montre, est équipée de plusieurs complications, le logement de ces complications est difficile, tant à l'intérieur du boîtier de la montre, qu'au niveau de la ou des faces visibles de celles-ci, car la plupart des complications sont liées à un affichage visuel. Chaque cadran est relativement vite rempli en cas de juxtaposition de plusieurs complications, et il est utile d'utiliser chaque surface disponible.

On connaît du brevet CH 330 897 au nom de Fabrique d'Horlogerie de Fontainemelon SA un remontoir automatique, où une masse oscillante est constituée comme une cage et porte plusieurs mobiles du remontoir, sans toutefois porter des fonctions d'affichage.

Un document EP 2 141 558 au nom de Les Artisans Horlogers Sàrl décrit une montre dont le mouvement entier, et l'affichage qu'il porte, pivote dans une partie périphérique, et constitue ainsi une masse oscillante de remontage automatique. Cette disposition originale a pour but de donner une position déterminée stable à l'affichage horaire, et de maintenir par gravité le plan du balancier dans un plan de référence quelle que soit l'orientation spatiale de la boîte de montre. Cette conception n'autorise pas le placement d'affichages supplémentaires, d'autant plus qu'elle consomme de l'espace dans la boîte, en particulier pour assurer la fonctionnalité de la tige, qui est réalisée en deux parties.

Il est connu par le document EP 1 826 633 au nom de BLANCPAIN SA d'utiliser une masse oscillante d'une montre automatique pour porter un afficheur de réserve de marche.

Le document EP 2 360 535 A1 au nom de BLANCPAIN SA décrit un dispositif indicateur de réserve de marche intégré dans une masse oscillante pour mouvement à remontage automatique, comportant des moyens d'affichage de la réserve de marche par comparaison avec des moyens d'affichage complémentaires, ces moyens d'affichage et moyens d'affichage complémentaires étant intégrés dans la masse oscillante. Les moyens d'affichage et moyens d'affichage complémentaires sont montés mobiles en rotation synchrone, à un instant donné, par rapport à la masse oscillante, grâce à un mécanisme à friction.

Un document CH 700 222 au nom de La Fabrique du Temps SA divulgue quant à lui un mouvement horloger où l'oscillateur et la roue d'échappement sont montés sur une masse oscillante de remontage automatique, et entraînent une roue de sortie. La roue d'échappement y est notamment portée par une cage d'un tourbillon monté sur la masse oscillante et portant l'oscillateur mécanique. Sur une montre « CARTIER Astrorégulateur ®» réalisée selon cet agencement, la roue de sortie entraîne la minuterie heures et minutes, tandis que l'aiguille des secondes reste embarquée sur l'axe de la cage d'un tourbillon, et est en rotation relative constante par rapport au rotor.

### Résumé de l'invention

En somme, dans des pièces d'horlogerie compliquées, notamment dans des montres, il est souhaitable d'utiliser tout l'espace disponible. En particulier dans le cas des montres, certaines sont équipées d'éléments pivotants, en particuliers de masses oscillantes dans le cas des montres à remontage automatique, dont la surface frontale importante n'est usuellement pas, ou peu, utilisée comme support d'affichage.

L'invention se propose d'utiliser la surface frontale de tels éléments pivotants, soit au recto de la montre, soit au verso pour une montre réversible ou pour un affichage de consultation moins fréquente que l'affichage du recto, comme surface d'affichage supplémentaire.

L'invention se propose plus particulièrement d'effectuer un affichage de grandeurs liées au temps écoulé, notamment par prise d'information sur une roue des heures ou similaire, ou/et un affichage d'état, par exemple relativement à la position d'un poussoir ou d'un sélecteur, ou/et encore un affichage de la valeur d'une grandeur physique externe à la pièce d'horlogerie et mesurée par un capteur embarqué dans cette pièce d'horlogerie ou encore par un capteur transmettant une valeur à un récepteur intégré à cette pièce d'horlogerie, cette grandeur physique pouvant être par exemple une valeur de pression d'air ou d'eau, une valeur de température, de champ magnétique, de radioactivité, ou similaire.

A cet effet, l'invention concerne un mouvement d'horlogerie, dans un premier mode de réalisation, selon la revendication 1.

L"invention concerne un mouvement d'horlogerie, dans un deuxième mode de réalisation, selon la revendication 16.

L'invention concerne encore une pièce d'horlogerie comportant au moins un tel mouvement d'horlogerie.

### Description sommaire des dessins

D'autres caractéristiques et avantages de l'invention apparaîtront plus précisément à la lecture de la description détaillée quoi va suivre, en référence aux dessins annexés, où :
- la figure 1 représente, de façon schématisée et en coupe selon un plan passant par un axe de pivotement, un mouvement d'horlogerie avec support d'affichage pivotant selon l'invention, dans un mode de réalisation à une entrée liée à une source de mouvement, et comportant un affichage de sortie et un affichage complémentaire de sortie coaxiaux, agencés pour que l'affichage complémentaire se meuve parallèlement à lui-même lors du mouvement de pivotement du support d'affichage, et reste ainsi facilement lisible par l'utilisateur ;
- la figure 2 représente, sous forme d'un schéma-blocs, une pièce d'horlogerie comportant un mouvement selon l'invention équipé d'un tel support d'affichage pivotant, représenté ici avec trois sources de mouvement correspondant à des grandeurs de différentes natures, chacune reliée à une entrée, et, ce support d'affichage portant, pour chaque entrée, un affichage de sortie et un affichage complémentaire de sortie particuliers ;

- la figure 3 représente, de façon analogue à la figure 1, un support d'affichage pivotant selon l'invention, dans un mode de réalisation à trois entrées liées à une source de mouvement et ici chacune solidaire d'une aiguille, et comportant un affichage de sortie pour chacune de ces entrées, également figuré ici par une aiguille, et un affichage complémentaire de sortie unique pour ces trois affichages de sortie et coaxial avec eux ;
- la figure 4 représente, de façon schématisée et en vue de face, une pièce d'horlogerie telle qu'une montre comportant un mouvement équipé d'un support d'affichage pivotant selon la figure 3, et où un affichage secondaire réalisé sur une masse oscillante reproduit un affichage principal centré sur la pièce d'horlogerie ;
- la figure 5 représente une variante de la figure 4, où l'affichage secondaire est un affichage de fuseau, et affiche l'heure dans un fuseau horaire différent de celui de l'affichage principal ; dans cette réalisation, deux guichets annexes de la masse oscillante affichent le signe et la valeur du décalage du second fuseau affiché sur la masse oscillante, par rapport au premier fuseau de l'affichage central ;
- la figure 6 représente, de façon analogue à la figure 4, une pièce d'horlogerie telle qu'une montre comportant un mouvement équipé d'un support d'affichage pivotant, où un premier affichage secondaire réalisé sur une masse oscillante est consacré à l'affichage du quantième, tandis qu'un deuxième affichage secondaire est consacré à l'affichage de la phase de lune ;
- la figure 7 représente, de façon analogue à la figure 4, une pièce d'horlogerie telle qu'une montre comportant un mouvement équipé d'un support d'affichage pivotant, où un affichage secondaire réalisé sur une masse oscillante est consacré à l'affichage de l'heure sur 24 heures, tandis que l'affichage principal central est réalisé classiquement sur 12 heures ;
- la figure 8 représente, de façon analogue à la figure 4, une pièce d'horlogerie telle qu'une montre comportant un mouvement équipé d'un support d'affichage pivotant, où un affichage secondaire réalisé sur une masse oscillante est consacré à l'affichage de l'état de sélection d'un mécanisme de sonnerie : grande sonnerie, petite sonnerie, quarts, réveil, silence ;
- la figure 9 représente, de façon analogue à la figure 4, une pièce d'horlogerie telle qu'une montre comportant un mouvement équipé d'un support d'affichage pivotant, où un premier affichage secondaire réalisé sur une masse oscillante est consacré à l'affichage d'une altitude par rapport à un lieu de référence, tandis qu'un deuxième affichage secondaire est consacré à l'affichage de la pression atmosphérique du lieu où est située cette pièce d'horlogerie, et qu'un troisième affichage secondaire affiche la pression atmosphérique du lieu de référence, qui résulte d'une mesure en ce lieu de référence, ou d'un réglage par un signal ou par l'utilisateur;
- la figure 10 représente, de façon analogue à la figure 4, une pièce d'horlogerie telle qu'une montre comportant un mouvement équipé d'un support d'affichage pivotant, où un premier affichage secondaire réalisé sur une masse oscillante est consacré à l'affichage de l'écart de marche calculé par une équation du temps que comporte la pièce d'horlogerie ;
- la figure 11 représente, de façon analogue à la figure 1, un mouvement avec support d'affichage pivotant selon l'invention, dans un mode de réalisation à deux entrées liées à une source de mouvement, l'une liée aux dizaines d'un quantième et l'autre aux unités de ce quantième, et comportant un affichage de sortie pour chacune de ces entrées, constitué respectivement par une roue de dizaine et une couronne d'unité, pivotant respectivement autour d'un deuxième et un premier axes secondaires de pivotement, et un affichage complémentaire de sortie unique pour ces deux affichages de sortie et les portant tous les deux, ainsi qu'un couvercle comportant un guichet de lecture ne laissant apparaître que le quantième courant ;
- la figure 12 est une vue schématisée et de face du support d'affichage de la figure 11 ;
- la figure 13 est une vue similaire à la figure 12, avec le couvercle à guichet ôté.

### Description détaillée des modes de réalisation préférés

L'invention concerne le domaine de l'horlogerie, et plus précisément des montres, en particulier des montres mécaniques.

Tel que visible sur les figures, l'invention concerne un mouvement d'horlogerie 1. Ce mouvement 1 entraîne au moins un mobile de sortie 3, depuis une source de mouvement 2 fixée sur une platine ou un pont 6 que comporte le mouvement 1.

Cette source de mouvement 2 est constituée :
- ou par des moyens de génération 2A d'une grandeur temporelle,
- ou par des moyens de repérage 2B d'une grandeur d'état d'un organe de commande dudit mouvement,
- ou par des moyens de mesure 2C ou de mémorisation d'une grandeur physique externe audit mouvement.

La position dudit mobile de sortie 3 est liée à une valeur instantanée de la grandeur, respectivement de la grandeur temporelle, ou de la grandeur d'état, ou de la grandeur physique, selon la nature de la source de mouvement 2.

Selon l'invention, la valeur instantanée de cette grandeur est affichée sur un support d'affichage 10. Ce support d'affichage 10 pour l'affichage de la valeur de cette grandeur est monté pivotant fou autour d'un axe de pivotement principal DP par rapport à la platine ou au pont 6 du mouvement 1. Ce support d'affichage 10 comporte au moins un mobile d'affichage 4, coopérant avec le mobile de sortie 3 avec lequel il est embrayé en permanence directement ou par l'intermédiaire d'un rouage.

Selon l'invention, le support d'affichage 10 porte encore au moins un mobile complémentaire 5 pivotant synchrone ou dans un rapport entier de vitesses de pivotement par rapport au mobile d'affichage 4.

Selon le premier mode de réalisation de l'invention, le support d'affichage 10 comporte des moyens de liaison cinématique avec une masse oscillante 7 de remontage automatique. Selon un deuxième mode de réalisation de l'invention, le support d'affichage 10 constitue, tel que représenté sur les figures, une masse oscillante de remontage automatique. Ces moyens de liaison cinématique consistent en des moyens d'entraînement direct embrayés en permanence préférés dans les présentes applications. Dans des variantes voisines de l'invention, les moyens de liaison cinématique consistent en des moyens d'entraînement débrayables, notamment à friction.

Dans différentes variantes de réalisation, tel que visible aux figures 2 à 7, 9, et 11, le support d'affichage 10 comporte une pluralité de mobiles d'affichage, qui, ou bien coopèrent tous avec un mobile d'affichage complémentaire 5 unique comme dans le cas de la figure 3, ou bien coopèrent chacun avec un mobile d'affichage complémentaire particulier, tel que visible sur les figures 2, 6 et 9.

La figure 2 illustre par exemple un mouvement 1 comportant trois sources de mouvement 2 de natures différentes 2A, 2B, 2C, telles qu'exposées plus haut, chacune entraînant un mobile de sortie respectivement 3A, 3B, 3C, qui entraîne des moyens d'affichage et des moyens d'affichage complémentaires, respectivement 4A/5A, 4B/5B, 4C/5C.

La figure 1 illustre le cas d'un mouvement 1 avec un mobile de sortie 3 unique. Le support d'affichage 10 est ici constitué par une masse oscillante 7 de remontage automatique, elle-même comportant un corps de masse 23 et un pont de masse 22, qui délimitent ensemble une chambre agencée pour recevoir un rouage.

Une chaussée 17 est fixée solidairement à la platine ou au pont 6 du mouvement 1, et elle porte une denture périphérique 17A servant de référence de pivotement angulaire de la masse oscillante 7 autour d'un axe de pivotement principal DP. Cette chaussée 17 sert de guidage en pivotement à un arbre 16 monté solidaire de la masse oscillante 7, et qui porte une denture périphérique 16A pour la transmission d'énergie cinétique à un rochet de barillet, non représenté ici. Ce guidage en pivotement peut notamment être réalisé sous la forme d'un roulement à billes ou similaire. La chaussée 17 sert encore de guidage en pivotement à une roue d'entrée 11, agencée pour engrener en permanence avec le mobile de sortie 3. Cet engrènement est représenté direct, il pourrait comporter des mobiles intermédiaires sans s'éloigner de l'invention, à condition que la roue d'entrée 11 soit toujours entraînée, directement ou indirectement, par le mobile de sortie 3. Ce guidage de la roue d'entrée 11 est aussi avantageusement réalisé sous forme d'un roulement à billes.

La masse oscillante 7 porte un mobile d'affichage 4, qui est agencé pour pivoter autour d'un premier axe de pivotement secondaire DS1 embarqué par le support d'affichage 10. Selon l'invention, ce mobile d'affichage 4 est embrayé en permanence, directement ou indirectement, avec le premier mobile de sortie 3. Sur la figure 1, qui décrit notamment un affichage de phase de lune, le mobile d'affichage 4 comporte un disque de phases de lune 13 fixé sur une roue 12, qui est reliée à la roue d'entrée 11 par un rouage intermédiaire 14 pivotant autour d'un axe intermédiaire DI. Le au moins un mobile d'affichage complémentaire 5 est agencé pour pivoter autour d'un deuxième axe de pivotement secondaire DS2 également embarqué par le support d'affichage 10, le deuxième axe de pivotement secondaire DS2 étant parallèle ou confondu avec le premier axe de pivotement secondaire DS1. Sur la figure 1, DS1 et DS2 sont confondus et forment un axe secondaire de pivotement DS unique, et le mobile d'affichage complémentaire comporte un cache des lunes 20, fixé sur un arbre 19, qui porte une roue 18, qui engrène avec un rouage intermédiaire 21. Avantageusement, l'arbre 19 est guidé par la roue 12. Ce rouage intermédiaire 21 engrène avec la denture 17A de la chaussée 17, et les rapports d'engrenage sont choisis, aussi bien dans le rouage d'entraînement du mobile d'affichage 4 que dans celui du mobile d'affichage complémentaire 5, pour que le pivotement du cache des lunes 20 compense celui de la masse oscillante 7 par un mouvement inverse, et pour que le pivotement du disque de phases de lune 13 par rapport au cache des lunes 20 se fasse, aux yeux de l'utilisateur, comme s'ils étaient tous les deux immobiles par rapport à la platine ou au pont 6. On retrouve une vue frontale d'une telle fonction d'affichage de phase de lune sur la figure 6, où les moyens d'affichage 4B sont un disque de phases de lune, et les moyens d'affichage complémentaires 5B sont un cache des lunes, et pivotent ensemble autour d'un axe secondaire DSB.

Dans un mode de réalisation particulier, tel que visible sur les figures 2, 3 ou 11, le mouvement 1 comporte au moins un deuxième mobile de sortie, qui est agencé, ou bien pour prendre une position liée à la valeur instantanée d'une autre grandeur physique, ou bien pour définir une plage totale de variation ou une échelle de grandeur de la valeur de la grandeur qui définit la position du premier mobile de sortie 3.

La figure 3 représente ainsi un support d'affichage 10, dans un mode de réalisation à trois mobiles de sortie 3X, 3Y, 3Z, qui sont liés à une source de mouvement constituée des moyens moteurs et de l'oscillateur, ces trois sorties correspondant respectivement, chacune étant solidaire d'une aiguille, à l'affichage central, autour d'un axe principal de pivotement DAP, des secondes, minutes et heures. Le support d'affichage 10 comporte un affichage de sortie, respectivement 13X, 13Y, 13Z, pour chacune de ces entrées, également figuré ici par une aiguille, et un affichage complémentaire 5 de sortie unique pour ces trois affichages de sortie et coaxial avec eux, et qui est ici figuré par un cadran 20. De façon analogue à la figure 1, les affichages de sortie 13X, 13Y, 13Z, sont chacun solidaires d'une roue 12X, 12Y, 12Z, qui engrène avec un rouage intermédiaire 14X, 14Y, 14Z, engrenant lui-même avec une roue d'entrée 11X, 11Y, 11Z, coopérant avec les trois sorties 3X, 3Y, 3Z. Le cadran 20, constituant les moyens d'affichage complémentaire communs aux différents moyens d'affichage, est fixé sur une roue 18 lié par un rouage intermédiaire 21 à la denture 17A qui donne la position angulaire de la masse oscillante 7 qui constitue ici la structure porteuse du support d'affichage 10, de façon à, comme dans l'exemple de la figure 1, maintenir les axes de ce cadran 20 parallèles à ceux du cadran de l'aiguillage principal, de façon à ce que, à part la position de l'axe de pivotement secondaire DS qui décrit un cercle autour de l'axe de pivotement DP, ce cadran reste en permanence dans la même orientation angulaire par rapport à la platine ou au pont 6 du mouvement 1, et au boîtier de la pièce d'horlogerie 100 qui contient ce dernier.

La figure 4 représente une montre 100 comportant le support d'affichage 10 de la figure 3, et où un affichage secondaire réalisé sur une masse oscillante 7 reproduit un affichage principal centré sur la pièce d'horlogerie 100.

La variante représentée à la figure 5 correspond à un affichage secondaire qui est un affichage de fuseau, et affiche l'heure dans un fuseau horaire différent de celui de l'affichage principal. Dans cette réalisation, deux guichets annexes 28, 29, de la masse oscillante 7 affichent le signe et la valeur du décalage du second fuseau affiché sur la masse oscillante 7, par rapport au premier fuseau de l'affichage central. Il est naturellement possible d'appliquer cet affichage de fuseau à l'aiguille des minutes 13Y, en plus de l'aiguille des heures 13X, pour les pays ayant un décalage horaire à la demi-heure, tels l'Inde l'Iran, l'Afghanistan ou l'Iran, ou au quart d'heure tel le Népal.

La figure 6 représente une montre 100 avec un premier affichage secondaire réalisé sur une masse oscillante 7, consacré à l'affichage du quantième, avec un moyen d'affichage 4A constitué par une aiguille, et un moyen d'affichage complémentaire 5A constitué par un cadran, tous deux mobiles en pivotement autour d'un axe secondaire DSA. Un deuxième affichage secondaire sur la même masse oscillante 7 est consacré à l'affichage de la phase de lune, avec un moyen d'affichage 4B constitué par un disque de phases de lune, et un moyen d'affichage complémentaire 5B constitué par un cache de lunes, tous deux mobiles en pivotement autour d'un axe secondaire DSB.

La figure 7 représente une montre 100 avec un mouvement 1, non visible sur la figure, équipé d'un support d'affichage pivotant 10, où un affichage secondaire réalisé sur une masse oscillante est consacré à l'affichage de l'heure sur 24 heures par des aiguilles 13Y et 13Z face à un cadran 20, tandis que l'affichage principal central est réalisé classiquement par des aiguilles 3Y et 3Z sur 12 heures face à un cadran principal 25.

La figure 8 représente une montre 100 comportant un mouvement 1, non visible sur la figure, équipé d'un support d'affichage pivotant 10, où un affichage secondaire réalisé sur une masse oscillante 7 est consacré à l'affichage de l'état de sélection d'un mécanisme de sonnerie, sélection réalisée par un poussoir 26: grande sonnerie, petite sonnerie, quarts, réveil, silence, par une aiguille 40 face à un cadran indicateur d'état 41.

La figure 9 représente une montre 100 comportant un mouvement 1, non visible sur la figure, équipé d'un support d'affichage pivotant 10, où un premier affichage secondaire réalisé sur une masse oscillante 7 est consacré à l'affichage d'une altitude par rapport à un lieu de référence par une aiguille 42 face à un cadran 43 tous deux pivotants, tandis qu'un deuxième affichage secondaire est consacré à l'affichage de la pression atmosphérique du lieu où est située cette pièce d'horlogerie, par une aiguille 44 face à un cadran 45 tous deux pivotants, et qu'un troisième affichage secondaire affiche la pression atmosphérique du lieu de référence, qui résulte d'une mesure en ce lieu de référence, mémorisée à l'aide d'un poussoir 48, ou qui résulte d'un réglage par un signal radio ou similaire, ou bien par l'utilisateur au moyen du poussoir 48 muni d'une couronne de réglage, par une aiguille 46 face à un cadran 47 tous deux pivotants.

La figure 10 représente une montre 100 avec un premier affichage secondaire réalisé sur une masse oscillante 7 est consacré à l'affichage de l'écart de marche calculé par une équation du temps que comporte la pièce d'horlogerie, par une aiguille 49 face à un cadran 50 tous deux pivotants.

La figure 11 représente, à titre purement didactique, un mouvement 1 avec support d'affichage 10 pivotant, dans un mode de réalisation où ce mouvement comporte deux mobiles de sortie 3D et 3U pour la commande d'affichage des valeurs des dizaines et des unités d'un quantième. Le support d'affichage 10 a deux entrées 11D et 11U, et comporte un affichage de sortie pour chacune de ces entrées, constitué respectivement par une roue de dizaine 34 et une couronne d'unité 33, pivotant respectivement autour d'un deuxième DS2 et un premier DS1 axes secondaires de pivotement, et un affichage complémentaire de sortie 30 unique pour ces deux affichages de sortie et les portant tous les deux, ainsi qu'un couvercle 31 comportant un guichet de lecture 32 ne laissant apparaître que le quantième courant. Le porte-satellites 30 comporte une denture 30A, qui engrène avec un rouage intermédiaire 21, lequel engrène avec la denture 17A représentatrice de la position angulaire de la masse oscillante 7 qui constitue le support d'affichage 10. La couronne des unités 33 engrène avec une roue 35 intermédiaire qui engrène avec une denture 36A d'un arbre 36 porteur d'une roue des unités 12U, qui engrène avec une roue intermédiaire 14U engrenant elle-même avec l'entrée des unités 11U.

La roue des dizaines 34 est liée à un pignon 37 qui engrène avec un pignon intermédiaire 38, qui engrène avec une denture 39 d'une roue des dizaines 12D dont une autre denture périphérique engrène avec une roue intermédiaire 14D engrenant elle-même avec l'entrée des dizaines 11D.

De nombreuses variantes sont réalisables. De façon non limitative, les moyens de génération d'une grandeur temporelle 2A peuvent ainsi consister en des moyens de génération d'un quantième, ou des moyens de génération de l'affichage du temps, ou des moyens de génération d'un indicateur de phase de lune, ou des moyens de génération d'une équation du temps, ou des moyens de génération d'une équation du temps marchante, ou des moyens de génération d'un horaire de fuseau, ou des moyens de génération d'une mesure chronographique.

Les moyens de repérage d'état 2B d'un organe de commande du mouvement d'horlogerie peuvent être liés au repérage de la position d'un poussoir que comporte le mouvement d'horlogerie, ou d'un sélecteur, d'un interrupteur marche/arrêt, d'une indication de retour à zéro, d'une indication de fuseau horaire activé, de l'identification d'un événement chronométré parmi plusieurs chronométrés en même temps.

Les moyens de mesure 2C d'une grandeur physique externe au mouvement d'horlogerie peuvent comporter au moins un capteur barométrique, pour la mesure en altitude, ou au contraire en plongée, ou encore un capteur de radioactivité, de champ magnétique ou électrique, de luminosité, de niveau sonore, de vibrations, ou autre

Dans une exécution particulière, le mouvement 1 selon l'invention comporte au moins une face d'affichage qui comporte une zone de révolution qui est entièrement constituée par le support d'affichage 10 lequel comporte, coaxial à un axe de pivotement principal DP autour duquel il pivote, des moyens de passage tubulaires pour le passage d'au moins une chaussée ou une tige pour la réception d'une aiguille ou d'un disque ou d'un autre moyen d'affichage entraîné par le mouvement 1.

Dans une exécution particulière, non illustrée sur les figures, ce mouvement 1 comporte, en plus de cette face d'affichage, une autre face d'affichage qui lui est opposée et qui comporte au moins un autre moyen d'affichage entraîné par le mouvement 1.

L'invention concerne encore une pièce d'horlogerie 100, notamment une montre, comportant au moins un tel mouvement d'horlogerie 1.

Dans une exécution particulière, cette pièce d'horlogerie 100 est une montre réversible.

Parmi les applications qui se prêtent particulièrement bien à un affichage sur un support d'affichage tel qu'une masse oscillante, on peut encore citer, de façon non limitative :
- l'équation du temps, tel que visible sur la figure 10 ;
- l'affichage des années simples et bissextile ;
- l'affichage du jour de la semaine ;
- l'affichage AM/PM ;
- l'affichage jour/nuit ;

Ces applications s'accommodent d'axes secondaires coaxiaux.

D'autres applications peuvent utiliser des axes secondaires non coaxiaux :
- des affichages non entièrement de révolution, par exemple résultant de la combinaison du mouvement d'un pignon avec un tronçon de crémaillère, droite ou courbe ;
- des affichages résultant de la superposition de disques se recouvrant, au moins partiellement, par exemple des disques polarisés de façon à ce que, dans certaines positions angulaires relatives, leur zone de recouvrement soit claire, et, dans certaines autres positions angulaires, leur zone de recouvrement soit foncée. Ce type d'affichage correspond particulièrement à un affichage d'état, de type arrêt/marche, et du fait de l'absence de besoin d'une référence orientée par rapport à la platine du mouvement ou à la boîte de la montre, il n'est pas nécessaire d'installer un rouage de reprise de la position angulaire du support d'affichage par rapport à cette platine ou à cette boîte.

## Revendications

1. Mouvement d'horlogerie (1) entraînant au moins un mobile de sortie (3), depuis une source de mouvement (2) fixée sur une platine ou un pont (6) que comporte ledit mouvement (1), ladite source de mouvement (2) étant constituée, ou par des moyens de génération (2A) d'une grandeur temporelle, ou des moyens de repérage (2B) d'une grandeur d'état d'un organe de commande dudit mouvement, ou des moyens de mesure (2C) ou de mémorisation d'une grandeur physique externe audit mouvement (1), la position dudit mobile de sortie (3) étant liée à une valeur instantanée de ladite grandeur, respectivement de ladite grandeur temporelle, ou de ladite grandeur d'état, ou de ladite grandeur physique, selon la nature de ladite source de mouvement (2), où ladite valeur instantanée est affichée sur un support d'affichage (10) pivotant fou par rapport à ladite platine ou audit pont (6) porteuse ou porteur de ladite source de mouvement (2), ledit support d'affichage (10) comportant au moins un mobile d'affichage (4) coopérant avec ledit mobile de sortie (3) avec lequel il est embrayé en permanence directement ou par l'intermédiaire d'un rouage, ledit support d'affichage (10) portant au moins un mobile complémentaire (5) pivotant synchrone ou dans un rapport entier de vitesses de pivotement par rapport audit mobile d'affichage (4), **caractérisé en ce que** ledit support d'affichage (10) comporte des moyens de liaison cinématique avec une masse oscillante (7) de remontage automatique, et encore **caractérisé en ce que** lesdits moyens de liaison cinématique sont des moyens d'entraînement direct embrayés en permanence.

2. Mouvement d'horlogerie (1) selon la revendication 1, **caractérisé en ce que** ledit mouvement (1) comporte au moins un deuxième mobile de sortie, agencé, ou bien pour prendre une position liée à la valeur instantanée d'une autre grandeur physique, ou bien pour définir une plage totale de variation ou une échelle de grandeur de la valeur de la grandeur qui définit la position dudit premier mobile de sortie (3).

3. Mouvement d'horlogerie (1) selon la revendication 1 ou 2, **caractérisé en ce que** ledit support d'affichage (10) comporte une pluralité de mobiles d'affichage, qui, ou bien coopèrent tous avec un mobile d'affichage complémentaire (5) unique, ou bien coopèrent chacun avec un mobile d'affichage complémentaire particulier.

4. Mouvement d'horlogerie (1) selon l'une des revendications 1 à 3, **caractérisé en ce que** ledit mobile d'affichage (4) est agencé pour pivoter autour d'un premier axe de pivotement secondaire (DS1) embarqué par ledit support d'affichage (10), et encore **caractérisé en ce que** ledit mobile d'affichage (4) est embrayé en permanence, directement ou indirectement, avec ledit premier mobile de sortie (3), et que ledit au moins un mobile d'affichage complémentaire (5) est agencé pour pivoter autour d'un deuxième axe de pivotement secondaire (DS2) embarqué par ledit support d'affichage (10), ledit deuxième axe de pivotement secondaire (DS2) étant parallèle ou confondu avec ledit premier axe de pivotement secondaire (DS1).

5. Mouvement d'horlogerie (1) selon l'une des revendications 1 à 4, **caractérisé en ce que** lesdits moyens de génération d'une grandeur temporelle (2A) sont des moyens de génération d'un quantième.

6. Mouvement d'horlogerie (1) selon l'une des revendications 1 à 4, **caractérisé en ce que** lesdits moyens de génération d'une grandeur temporelle (2A) sont des moyens de génération de l'affichage du temps.

7. Mouvement d'horlogerie (1) selon l'une des revendications 1 à 4, **caractérisé en ce que** lesdits moyens de génération d'une grandeur temporelle (2A) sont des moyens de génération d'un indicateur de phase de lune.

8. Mouvement d'horlogerie (1) selon l'une des revendications 1 à 4, **caractérisé en ce que** lesdits moyens de génération d'une grandeur temporelle (2A) sont des moyens de génération d'une équation du temps.

9. Mouvement d'horlogerie (1) selon l'une des revendications 1 à 4, **caractérisé en ce que** lesdits moyens de génération d'une grandeur temporelle (2A) sont des moyens de génération d'une équation du temps marchante.

10. Mouvement d'horlogerie (1) selon l'une des revendications 1 à 4, **caractérisé en ce que** lesdits moyens de génération d'une grandeur temporelle (2A) sont des moyens de génération d'un horaire de fuseau.

11. Mouvement d'horlogerie (1) selon l'une des revendications 1 à 4, **caractérisé en ce que** lesdits moyens de génération d'une grandeur temporelle (2A) sont des moyens de génération d'une mesure chronographique.

12. Mouvement d'horlogerie (1) selon l'une des revendications 1 à 4, **caractérisé en ce que** lesdits moyens de repérage d'état (2B) d'un organe de commande dudit mouvement d'horlogerie sont liés au repérage de la position d'un poussoir que comporte ledit mouvement d'horlogerie.

13. Mouvement d'horlogerie (1) selon l'une des revendications 1 à 4, **caractérisé en ce que** lesdits moyens de mesure (2C) d'une grandeur physique externe audit mouvement d'horlogerie comportent au moins un capteur barométrique.

14. Mouvement d'horlogerie (1) selon l'une des revendications 1 à 13, **caractérisé en ce que** ledit mouvement (1) comporte au moins une face d'affichage qui comporte une zone de révolution qui est entièrement constituée par ledit support d'affichage (10) lequel comporte, coaxial à un axe de pivotement principal (DP) autour duquel il pivote, des moyens de passage tubulaires pour le passage d'au moins une chaussée ou une tige pour la réception d'une aiguille ou d'un disque ou d'un autre moyen d'affichage entraîné par ledit mouvement (1).

15. Mouvement d'horlogerie (1) selon la revendication 14, **caractérisé en ce que** ledit mouvement (1) comporte, en plus de ladite au moins une face d'affichage, une autre face d'affichage qui lui est opposée et qui comporte au moins un autre moyen d'affichage entraîné par ledit mouvement (1).

16. Mouvement d'horlogerie (1) entraînant au moins un mobile de sortie (3), depuis une source de mouvement (2) fixée sur une platine ou un pont (6) que comporte ledit mouvement (1), ladite source de mouvement (2) étant constituée, ou par des moyens de génération (2A) d'une grandeur temporelle, ou des moyens de repérage (2B) d'une grandeur d'état d'un organe de commande dudit mouvement, ou des moyens de mesure (2C) ou de mémorisation d'une grandeur physique externe audit mouvement (1), la position dudit mobile de sortie (3) étant liée à une valeur instantanée de ladite grandeur, respectivement de ladite grandeur temporelle, ou de ladite grandeur d'état, ou de ladite grandeur physique, selon la nature de ladite source de mouvement (2), où ladite valeur instantanée est affichée sur un support d'affichage (10) pivotant fou par rapport à ladite platine ou audit pont (6) porteuse ou porteur de ladite source de mouvement (2), ledit support d'affichage (10) comportant au moins un mobile d'affichage (4) coopérant avec ledit mobile de sortie (3) avec lequel il est embrayé en permanence directement ou par l'intermédiaire d'un rouage, ledit support d'affichage (10) portant au moins un mobile complémentaire (5) pivotant synchrone ou dans un rapport entier de vitesses de pivotement par rapport audit mobile d'affichage (4), ledit support d'affichage (10) constituant une masse oscillante de remontage automatique, **caractérisé en ce que** ledit mouvement (1) comporte au moins un deuxième mobile de sortie, agencé, ou bien pour prendre une position liée à la valeur instantanée d'une autre grandeur physique, ou bien pour définir une plage totale de variation ou une échelle de grandeur de la valeur de la grandeur qui définit la position dudit premier mobile de sortie (3), et **en ce que** ledit support d'affichage (10) comporte une pluralité de mobiles d'affichage, qui, ou bien coopèrent tous avec un mobile d'affichage complémentaire (5) unique, ou bien coopèrent chacun avec un mobile d'affichage complémentaire particulier.

17. Mouvement d'horlogerie (1) selon la revendication 16, **caractérisé en ce que** ledit mouvement (1) comporte au moins une face d'affichage qui comporte une zone de révolution qui est entièrement constituée par ledit support d'affichage (10) lequel comporte, coaxial à un axe de pivotement principal (DP) autour duquel il pivote, des moyens de passage tubulaires pour le passage d'au moins une chaussée ou une tige pour la réception d'une aiguille ou d'un disque ou d'un autre moyen d'affichage entraîné par ledit mouvement (1).

18. Mouvement d'horlogerie (1) selon la revendication 17, **caractérisé en ce que** ledit mouvement (1) comporte, en plus de ladite au moins une face d'affichage, une autre face d'affichage qui lui est opposée et qui comporte au moins un autre moyen d'affichage entraîné par ledit mouvement (1).

19. Pièce d'horlogerie (100) comportant au moins un mouvement d'horlogerie (1) selon l'une des revendications 1 à 18.

20. Pièce d'horlogerie (100) selon la revendication 19, comportant un mouvement (1) selon la revendication 15 ou 18, **caractérisée en ce que** ladite pièce (100) est une montre réversible.

## Patentansprüche

1. Uhrwerk (1), das mindestens ein Ausgangsdrehteil (3) ausgehend von einer Bewegungsquelle (2) antreibt, die an einer Platine oder einer Brücke (6), die das Werk (1) aufweist, befestigt ist, wobei die Bewegungsquelle (2) entweder durch Mittel (2A) zum Erzeugen einer zeitlichen Größe oder durch Mittel (2B) zum Erkennen einer Zustandsgröße eines Steuerorgans des Werks oder durch Mittel (2C) zum Messen oder Speichern einer physikalischen Größe außerhalb des Werks (1) gebildet ist, wobei die Position des Ausgangsdrehteils (3) verknüpft ist mit einem Momentanwert der jeweiligen Größe, jeweils entsprechend der Art der Bewegungsquelle (2) der zeitlichen Größe oder der Zustandsgröße oder der physikalischen Größe, wobei der Momentanwert auf einem Anzeigeträger (10) angezeigt wird, der sich in Bezug auf die Platine oder auf die Brücke (6), die die Bewegungsquelle (2) trägt, lose dreht, wobei der Anzeigeträger (10) mindestens ein Anzeigedrehteil (4) aufweist, das mit dem Ausgangsdrehteil (3) zusammenwirkt, mit dem es direkt oder über ein Räderwerk dauerhaft gekoppelt ist, wobei der Anzeigeträger (10) mindestens ein komplementäres Drehteil (5) trägt, das sich synchron oder in einem ganzzahligen Drehgeschwindigkeitsverhältnis in Bezug auf das Anzeigedrehteil dreht, **dadurch gekennzeichnet, dass** der Anzeigeträger (10) Mittel für eine kinematische Verbindung mit einer oszillierenden Masse (7) für automatischen Aufzug umfasst und ferner **dadurch gekennzeichnet, dass** die Mittel für kinematische Verbindung direkte Antriebsmittel sind, die dauerhaft gekoppelt sind.

2. Uhrwerk (1) nach Anspruch 1, **dadurch gekennzeichnet, dass** das Werk (1) mindestens ein zweites Ausgangsdrehteil umfasst, das dazu ausgelegt ist, entweder eine Position einzunehmen, die mit dem Momentanwert einer anderen physikalischen Größe verknüpft ist, oder einen gesamten Veränderungsbereich oder eine Größenskala des Wertes der Größe zu definieren, der/die die Position des ersten Ausgangsdrehteils (3) definiert.

3. Uhrwerk (1) nach Anspruch 1 oder 2, **dadurch gekennzeichnet, dass** der Anzeigeträger (10) eine Mehrzahl von Anzeigedrehteilen umfasst, die entweder alle mit einem einzigen komplementären Anzeigedrehteil (5) zusammenwirken oder jeweils mit einem bestimmten komplementären Anzeigedrehteil zusammenwirken.

4. Uhrwerk (1) nach einem der Ansprüche 1 bis 3, **dadurch gekennzeichnet, dass** das Anzeigedrehteil (4) dafür ausgelegt ist, sich um eine erste sekundäre Drehachse (DS1) zu drehen, die in dem Anzeigeträger (10) aufgenommen ist, und ferner **dadurch gekennzeichnet, dass** das Anzeigedrehteil (4) direkt oder indirekt mit dem ersten Ausgangsdrehteil (3) dauerhaft gekoppelt ist und dass das mindestens eine komplementäre Anzeigedrehteil (5) dafür ausgelegt ist, sich um eine zweite sekundäre Drehachse (DS2) zu drehen, die in dem Anzeigeträger (10) aufgenommen ist, wobei die zweite sekundäre Drehachse (DS2) zu der ersten sekundären Drehachse (DS1) parallel ist oder mit ihr zusammenfällt.

5. Uhrwerk (1) nach einem der Ansprüche 1 bis 4, **dadurch gekennzeichnet, dass** die Mittel (2A) zum Erzeugen einer zeitlichen Größe Mittel zum Erzeugen eines Datums sind.

6. Uhrwerk (1) nach einem der Ansprüche 1 bis 4, **dadurch gekennzeichnet, dass** die Mittel (2A) zum Erzeugen einer zeitlichen Größe Mittel zum Erzeugen einer Zeitanzeige sind.

7. Uhrwerk (1) nach einem der Ansprüche 1 bis 4, **dadurch gekennzeichnet, dass** die Mittel (2A) zum Erzeugen einer zeitlichen Größe Mittel zum Erzeugen eines Mondphaseanzeigers sind.

8. Uhrwerk (19 nach einem der Ansprüche 1 bis 4, **dadurch gekennzeichnet, dass** die Mittel (2A) zum Erzeugen einer zeitlichen Größe Mittel zum Erzeugen einer Zeitgleichung sind.

9. Uhrwerk (1) nach einem der Ansprüche 1 bis 4, **dadurch gekennzeichnet, dass** die Mittel (2A) zum Erzeugen einer zeitlichen Größe Mittel zum Erzeugen einer Gleichung der vergehenden Zeit sind.

10. Uhrwerk (1) nach einem der Ansprüche 1 bis 4, **dadurch gekennzeichnet, dass** die Mittel (2A) zum Erzeugen einer zeitlichen Größe Mittel zum Erzeugen einer Zeitzone sind.

11. Uhrwerk (1) nach einem der Ansprüche 1 bis 4, **dadurch gekennzeichnet, dass** die Mittel (2A) zum Erzeugen einer zeitlichen Größe Mittel zum Erzeugen einer chronographischen Messung sind.

12. Uhrwerk (1) nach einem der Ansprüche 1 bis 4, **dadurch gekennzeichnet, dass** die Mittel (2B) zum Erkennen eines Zustands eines Steuerorgans des Uhrwerks mit der Erkennung der Position eines Drückers, den das Uhrwerk aufweist, verknüpft sind.

13. Uhrwerk (1) nach einem der Ansprüche 1 bis 4, **dadurch gekennzeichnet, dass** die Mittel (2C) zum Messen einer physikalischen Größe außerhalb des Uhrwerks mindestens einem barometrischen Sensor umfassen.

14. Uhrwerk (1) nach einem der Ansprüche 1 bis 13, **dadurch gekennzeichnet, dass** das Werk (1) mindestens eine Anzeigefläche umfasst, die einen rotationssymmetrischen Bereich aufweist, der vollständig durch den Anzeigeträger (10) gebildet ist, der koaxial zu einer Hauptdrehachse (DP), um die er sich dreht, rohrförmige Durchgangsmittel für den Durchgang mindestens eines Minutenrohrs oder eines Stifts für die Aufnahme eines Zeigers oder einer Scheibe oder eines anderen Anzeigemittels, das durch das Werk (1) angetrieben wird, umfasst.

15. Uhrwerk (1) nach Anspruch 14, **dadurch gekennzeichnet, dass** das Werk (1) zusätzlich zu der mindestens einen Anzeigefläche eine weitere Anzeigefläche umfasst, die ihr gegenüber angeordnet ist und die mindestens ein anderes Anzeigemittel aufweist, das durch das Werk (1) angetrieben wird.

16. Uhrwerk (1), das mindestens ein Ausgangsdrehteil (3) ausgehend von einer Bewegungsquelle (2) antreibt, die an einer Platine oder Brücke (6) befestigt ist, die das Werk (1) aufweist, wobei die Bewegungsquelle (2) entweder durch Mittel (2A) zum Erzeugen einer zeitlichen Größe oder durch Mittel (2B) zum Erkennen einer Zustandsgröße eines Steuerorgans des Werks oder durch Mittel (2C) zum Messen oder Speichern einer physikalischen Größe außerhalb des Werks (1) gebildet ist, wobei die Position des Ausgangsdrehteils (3) verknüpft ist mit einem Momentanwert der jeweiligen Größe, jeweils entsprechend der Art der Bewegungsquelle (2) der zeitlichen Größe oder der Zustandsgröße oder der physikalischen Größe, wobei der Momentanwert auf einem Anzeigeträger (10) angezeigt wird, der sich in Bezug auf die Platine oder die Brücke (6), die die Bewegungsquelle (2) trägt, lose dreht, wobei der Anzeigeträger (10) mindestens ein Anzeigedrehteil (4) umfasst, das mit dem Ausgangsdrehteil (3) zusammenwirkt, mit dem es direkt oder über ein Räderwerk dauerhaft gekoppelt ist, wobei der Anzeigeträger (10) mindestens ein komplementäres Drehteil (5) trägt, das sich synchron oder in einem ganzzahligen Drehgeschwindigkeitsverhältnis in Bezug auf das Anzeigedrehteil (4) dreht, wobei der Anzeigeträger (10) eine oszillierende Masse für automatischen Aufzug bildet, **dadurch gekennzeichnet, dass** das Werk (1) mindestens ein zweites Ausgangsdrehteil umfasst, das dafür ausgelegt ist, entweder eine Position einzunehmen, die mit dem Momentanwert einer anderen physikalischen Größe verknüpft ist, oder einen gesamten Veränderungsbereich oder eine Größenskala des Wertes der Größe zu definieren, der/die die Position des ersten Ausgangsdrehteils (3) definiert, und dass der Anzeigeträger (10) eine Mehrzahl von Anzeigedrehteilen umfasst, die entweder alle mit einem einzigen komplementären Anzeigedrehteil (5) zusammenwirken oder jeweils mit einem bestimmten komplementären Anzeigedrehteil zusammenwirken.

17. Uhrwerk (1) nach Anspruch 16, **dadurch gekennzeichnet, dass** das Werk (1) mindestens eine Anzeigefläche umfasst, die einen rotationssymmetrischen Bereich aufweist, der vollständig durch den Anzeigeträger (10) gebildet ist, der koaxial zu einer Hauptdrehachse (DP), um die er sich dreht, rohrförmige Durchgangsmittel für den Durchgang mindestens eines Minutenrohrs oder eines Stifts für die Aufnahme eines Zeigers oder einer Scheibe oder eines anderen Anzeigemittels, das durch das Werk (1) angetrieben wird, umfasst.

18. Uhrwerk (1) nach Anspruch 17, **dadurch gekennzeichnet, dass** das Werk zusätzlich zu der mindestens einen Anzeigefläche eine weitere Anzeigefläche umfasst, die ihr gegenüber angeordnet ist und die mindestens ein weiteres Anzeigemittel aufweist, das durch das Werk (1) angetrieben wird.

19. Zeitmessgerät (100), umfassend mindestens ein Uhrwerk (1) nach einem der Ansprüche 1 bis 18.

20. Zeitmessgerät (100) nach Anspruch 19, umfassend ein Werk (1) nach Anspruch 15 oder 18, **dadurch gekennzeichnet, dass** das Gerät (100) eine Uhr mit Wendegehäuse ist.

## Claims

1. Timepiece movement (1) driving at least one output mobile component (3), from a source of motion (2) secured to a plate or a bridge (6) comprised in said movement (1), said source of motion (2) being formed, either by a means (2A) for generating a time magnitude, or a means (2B) for detecting the magnitude of the state of a control member of said movement, or a means (2C) for measuring or for storing a physical magnitude external to said movement (1), the position of said output mobile component (3) being linked to an instantaneous value of said magnitude, respectively of said time magnitude, or of said magnitude of a state, or of said physical magnitude, according to the nature of said source of motion (2), wherein said instantaneous value is displayed on a display base (10) freely swivelling relative to said plate or to said bridge (6) carrying said source of motion (2), said display base (10) including at least one display mobile component (4) cooperating with said output mobile component (3) to which said display mobile component is permanently coupled, directly or via a gear train, said display base (10) carrying at least one supplementary mobile component (5) pivoting synchronously, or in an integer pivoting velocity ratio relative to said display mobile component (4), **characterized in that** said display base (10) comprises means for kinematic connection to an oscillating weight (7) of a self-winding mechanism, and further **characterized in that** said kinematic connection means are permanently coupled direct drive means.

2. Timepiece movement (1) according to claim 1, **characterized in that** said movement (1) includes at least one second output mobile component arranged either to take a position linked to the instantaneous value of another physical magnitude, or to define a total variation range or a scale of magnitude of the value of the magnitude which defines the position of said first output mobile component (3).

3. Timepiece movement (1) according to claim 1 or 2, **characterized in that** said display base (10) includes a plurality of display mobile components, which either all cooperate with a single supplementary display mobile component (5), or each cooperate with a particular supplementary display mobile component.

4. Timepiece movement (1) according to any of claims 1 to 3, **characterized in that** said display mobile component (4) is arranged to pivot about a first secondary pivot axis (DS1) carried by said display base (10), and further **characterized in that** said display mobile component (4) is permanently coupled, directly or indirectly, to said first output mobile component (3), and **in that** said at least one supplementary display mobile component (5) is arranged to pivot about a second secondary pivot axis (DS2) carried by said display base (10), said second secondary pivot axis (DS2) being parallel to or coincident with said first secondary pivot axis (DS1).

5. Timepiece movement (1) according to any of claims 1 to 4, **characterized in that** said means for generating a time magnitude (2A) is a means for generating a date.

6. Timepiece movement (1) according to any of claims 1 to 4, **characterized in that** said means for generating a time magnitude (2A) is a means for generating the time display.

7. Timepiece movement (1) according to any of claims 1 to 4, **characterized in that** said means for generating a time magnitude (2A) is a means for generating a moon phase indication.

8. Timepiece movement (1) according to any of claims 1 to 4, **characterized in that** said means for generating a time magnitude (2A) is a means for generating an equation of time.

9. Timepiece movement (1) according to any of claims 1 to 4, **characterized in that** said means for generating a time magnitude (2A) is a means for generating a running equation of time.

10. Timepiece movement (1) according to any of claims 1 to 4, **characterized in that** said means for generating a time magnitude (2A) is a means for generating a time zone.

11. Timepiece movement (1) according to any of claims 1 to 4, **characterized in that** said means for generating a time magnitude (2A) is a means for generating a chronograph measurement.

12. Timepiece movement (1) according to any of claims 1 to 4, **characterized in that** said means for detecting the state (2B) of a control member of said timepiece movement is connected to the detection of the position of a pusher comprised in said timepiece movement.

13. Timepiece movement (1) according to any of claims 1 to 4, **characterized in that** said means (2C) for measuring a physical magnitude external to said timepiece movement includes at least one barometric sensor.

14. Timepiece movement (1) according to any of claims 1 to 13, **characterized in that** said movement (1) includes at least one display face which has an area of revolution which is entirely formed by said display base (10) which includes, coaxial to a main pivot axis (DP) about which said display base pivots, a tubular means for the passage of at least one cannon-pinion or a stem for accommodating a hand or a disc or another display means driven by said movement (1).

15. Timepiece movement (1) according to claim 14, **characterized in that** said movement (1) includes, in addition to said at least one display face, another display face which is opposite thereto and which includes at least one other display means driven by said movement (1).

16. Timepiece movement (1) driving at least one output mobile component (3) from a source of motion (2) secured to a plate or a bridge (6) comprised in said movement (1), said source of motion (2) being formed, either by a means (2A) for generating a time magnitude, or a means (2B) for detecting the magnitude of the state of a control member of said movement, or a means (2C) for measuring or for storing a physical magnitude external to said movement (1), the position of said output mobile component (3) being linked to an instantaneous value of said magnitude, respectively of said time magnitude, or of said magnitude of a state, or of said physical magnitude, according to the nature of said source of motion (2), wherein said instantaneous value is displayed on a display base (10) freely swivelling relative to said plate or to said bridge (6) carrying said source of motion (2), said display base (10) including at least one display mobile component (4) cooperating with said output mobile component (3) to which said display mobile component is permanently coupled, directly or via a gear train, said display base (10) carrying at least one supplementary mobile component (5) pivoting synchronously, or in an integer pivoting velocity ratio relative to said display mobile component (4), said display base (10) forming an oscillating weight of a self-winding mechanism, **characterized in that** said movement (1) comprises at least one second output mobile component, arranged either to take a position linked to the instantaneous value of another physical magnitude, or to define a total variation range or a scale of magnitude of the value of the magnitude which defines the position of said first output mobile component (3), and **in that** said display base (10) includes a plurality of display mobile components, which either all cooperate with a single supplementary display mobile component (5), or each cooperate with a particular supplementary display mobile component.

17. Timepiece movement (1) according to claim 16, **characterized in that** said movement (1) comprises at least one display face which includes which has an area of revolution which is entirely formed by said display base (10) which includes, coaxial to a main pivot axis (DP) about which said display base pivots, a tubular means for the passage of at least one cannon-pinion or a stem for accommodating a hand or a disc or another display means driven by said movement (1).

18. Timepiece movement (1) according to claim 17, **characterized in that** said movement (1) includes, in addition to said at least one display face, another display face which is opposite thereto and which includes at least one other display means driven by said movement (1).

19. Timepiece (100) including at least one timepiece movement (1) according to any of claims 1 to 18.

20. Timepiece (100) according to claim 19 comprising a movement (1) according to claim 15 or 18, **characterized in that** said timepiece (100) is a reversible watch.
